# EUROPÄISCHE PATENTSCHRIFT

(11) **EP 0 727 523 B1**
(45) Veröffentlichungstag und Bekanntmachung des Hinweises auf die Patenterteilung: **26.05.1999**
(21) Anmeldenummer: 96102229.0
(22) Anmeldetag: 15.02.1996
(51) Int. Cl.: E01B 11/42, E01B 11/24

(54) **Dehnungsstoss**
Expansion joint
Joint de dilatation

(30) Priorität: 17.02.1995 DE 19505472
(43) Veröffentlichungstag der Anmeldung: 21.08.1996
(73) Patentinhaber: BWG Butzbacher Weichenbau Gesellschaft mbH & Co. KG, D-35510 Butzbach (DE)
(72) Erfinder: Eisenmann, Josef, Prof.Dr.-Ing., 81373 München (DE); Benenowski, Sebastian, 35510 Butzbach (DE); Nuding, Erich, Dipl.-Ing.(FH), 73434 Aalen (DE)
(74) Vertreter: Stoffregen, Hans-Herbert, Dr. Dipl.-Phys.

(56) Entgegenhaltungen:
- DE-A- 1 534 052
- DE-C- 968 725
- FR-A- 1 298 311
- US-A- 2 950 059
- US-A- 4 171 774

## Beschreibung

Die Erfindung bezieht sich auf einen Dehnungsstoß eines Gleises, insbesondere bestimmt für eine Massivbrücke, umfassend eine erste Schiene wie Backenschiene und eine an dieser anliegende zweite Schiene wie Zunge, auf die temperaturbedingt Längszug- bzw. -druckkräfte einwirken, wobei die erste Schiene und die zweite Schiene durch Kraftschluß miteinander verbunden sind.

Die bekannten Dehnungsstöße, die auch als Schienenauszüge bezeichnet werden, ermöglichen z.B. im Bereich von Brücken eine Relativbewegung zwischen Bauwerk und Gleis. Hierzu kann eine Zunge im Vollschienenprofil zwischen einer Backenschiene und einer auf der gegenüberliegenden Seite ortsfest angeordneten Klemmbacke festgelegt werden. Der Fuß der Zunge und der der Backenschiene sind auf einer gemeinsamen Unterlage auf gleichem Niveau angeordnet. Hierdurch bedingt stützt sich die Backenschiene im wesentlichen nur über die der Zunge abgewandten Hälfte der Backenschiene auf der Unterlage ab. Instabilitäten werden dadurch ausgeglichen, daß die Backenschiene über Stützen und Winkelstücke befestigt ist. Dies erfordert jedoch eine zusätzliche Wartung.

Ein entsprechender Schienenstoß ist z.B. der DE 30 16 492 Al zu entnehmen.

Aus der DE-OS 1 534 052 ist ein Schienenauszug für den Eisenbahn-Oberbau bekannt, bei dem Backen- und Zungenschiene durch auf einer gemeinsamen Grundplatte angeordnete Druckstücke gegeneinander gepreßt sind, wobei zwischen mindestens je einem der sich gegenüberliegenden Druckstücke und einer Schiene eine oder mehrere Federn angeordnet sind. Hierbei kann es sich um Blattfedern handeln. Durch diese Konstruktion werden die ansonsten die Backen- mit Zungenschienen verbindenden Verbindungsbolzen vermieden, wodurch Schwächungen der Schienenstege erfolgen. Unabhängig von der Konstruktion ist die Anpreßkraft so gewählt, daß Längsverschiebungen der Backen- und Zungenschiene gegeneinander möglich sind.

Ein Kraftschluß zwischen Backenschiene und Zunge eines Dehnungsstoßes ist auch aus der WO 93/23624 (DE 42 14 605 Al) bekannt.

Durch die bei Brücken mit großen Dehnlängen über dem beweglichen Auflager erforderlichen Dehnungsstöße wird im Sommer dem Auftreten einer unzulässig großen Längsdruckkraft in den Schienen (Gefahren der Gleisverwerfung) und im Winter dem Auftreten einer unzulässig großen Längszugkraft in den Schienen (Gefahr eines Schienenbruchs) vorgebeugt. Die erhöhten Längsdruckkräfte bei einem lückenlos verschweißten Gleis über dem beweglichen Auflager einer Brücke resultieren aus der Längenänderung der Brücke, bei der über den Längsverschiebewiderstand des im Schotter gebetteten Gleisrostes die Schienenlängskräfte beeinflußt wird (Eisenmann und Leykauf, Brücken als Störstellen für das Gleis, der Eisenbahningenieur 1987, H.3).

Da im Bereich des Dehnungsstoßes keine Schienenlängskraft übertragen wird, stellt sich bei der täglich auftretenden Erwärmung bzw. Abkühlung der Schienen eine Stoßbewegung ein. Diese Stoßbewegung wird auf die im Schotter gebetteten Schwellen übertragen. Die Folge ist ein "Einarbeiten" der Schwellen in den Schotter verbunden mit einem Absacken des Gleisrostes im Bereich des Dehnungsstoßes. Der daraus resultierende Gleislagefehler wirkt sich nachteilig auf den Fahrzeuglauf aus. Bei hohen Fahrgeschwindigkeiten macht dies eine häufige Durcharbeitung des Gleises im Bereich von Dehnungs- oder Ausziehstößen notwendig.

Bei Temperaturänderungen der Schienen im Bereich von 30° bis 40° können Schwellenlängsbewegungen im Stoßbereich zwischen 7 und 15 mm auftreten, sofern Backenschiene und Zunge aus UIC 60 Schienenprofilen bestehen.

Der vorliegenden Erfindung liegt das Problem zugrunde, einen Dehnungsstoß der eingangs beschriebenen Art so weiterzubilden, daß aufgrund üblicher Temperaturschwankungen Gleisverwerfungen und Schienenbrüche ausgeschlossen und die Lagestabilität des Schwellenrostes im Schotter verbessert wird. Gleichzeitig soll jedoch sichergestellt sein, daß nach Erreichen der im lückenlos verschweißten Gleis im Sommer sich einstellenden maximalen Schienenlängsdruckkraft und im Winter sich einstellenden Schienenlängszugkraft ein Gleiten der den Dehnungsstoß bildenden ersten und zweiten Schienen auftritt.

Das Problem wird erfindungsgemäß im wesentlichen dadurch gelöst, daß der Kraftschluß zwischen der ersten und der zweiten Schiene eine ein Verschieben in deren Längsrichtung unterbindende Widerstandskraft F_{L} erzeugt, die einerseits größer als die üblicherweise tageszeitbedingt auftretenden temperaturabhängigen Längszug- bzw. -druckkräfte und andererseits kleiner als die sich im Sommer bzw. Winter einstellende maximale Schienenlängsdruckkraft bzw. Schienenlängszugkraft ist, insbesondere daß die Widerstandskraft F_{L} in etwa das 0,4- bis 0,9fache der im Jahr temperaturbedingten maximal auftretenden Längszug- bzw. -druckkräfte beträgt.

Erfindungsgemäß werden die erste und zweite Schiene bei üblichen temperaturbedingten Längenänderungen derart kraftschlüssig verbunden, daß eine Relativbewegung ausgeschlossen ist, so daß die ansonsten täglich durch die Schienenerwärmung bzw. -abkühlung auftretende Längenveränderung und damit Schwellenlängsbewegung verhindert wird, so daß Gleislageverschlechterungen vermieden werden. Gleichzeitig wird der Kraftschluß und damit die Widerstandskraft F_{L} derart eingestellt, daß noch vor Erreichen der im Sommer sich einstellenden maximalen Schienenlängsdruckkraft und im Winter sich einstellenden Schienenlängszugkraft ein Gleiten der Schienen zueinander erfolgt, wodurch unter anderem die durch eine Brückenlängsbewegung auftretende Erhöhung der Schienenlängskraft verhindert wird. Da diese kritische Bewegung von Massivbrücken nur im Sommer und im Winter auftritt, wird die für die rasche Gleislageverschlechterung relevante oftmalige Schwellenlängsbewegung weitgehend vermieden.

Insbesondere kann der die erforderliche Widerstandskraft F_{L} erzeugende Kraftschluß der ersten und zweiten Schiene zueinander dadurch erreicht werden, daß die erste und zweite Schiene durch eine Art "Schraubzwinge" gegeneinander verspannbar sind. Dabei sollte die Anspannkraft der "Schraubzwinge" so eingestellt werden, daß die bei einer Bewegung aktivierte Widerstandskraft F_{L} zwischen den Schienen um in etwa 30 % kleiner als die maximale Schienenlängszug- bzw. -druckkraft ist.

Bei einer maximalen Schienentemperatur von 60° C und einer minimalen Schienentemperatur von -22° C bei der Verwendung eines UIC 60 Schienenprofils für die erste und zweite Schiene kann als maximale Schienenlängskraft 800 kN angesetzt werden, so daß infolgedessen die Widerstandskraft F_{L} und damit die Durchschubkraft, von der ab eine Relativbewegung zwischen den Schienen möglich ist, mit in etwa 560 kN anzugeben ist.

Insbesondere können die erste und zweite Schiene über ihre Schienenfüße kraftschlüssig verbunden sein, wobei zwischen den Füßen, also Unterseite des einen Schienenfußes und der Oberseite des anderen Schienenfußes eine Klemmplatte angeordnet wird, um die erste und zweite Schiene im hinreichenden Umfang miteinander verspannen zu können.

Die das Zusammenspannen bewirkende "Schraubzwinge" kann vorzugsweise durch eine die erste und die zweite Schiene bereichsweise umgebende Aufnahmeeinrichtung realisiert werden, die lösbar mit der ersten und zweiten Schiene verbunden sind.

Zum Verspannen der ersten und zweiten Schiene weist die Aufnahmeeinrichtung zumindest ein Federelement wie Tellerfeder auf, das direkt oder indirekt auf eine der Schienen zu deren kraftschlüssiger Verbindung einwirkt.

In weiterer Ausgestaltung der Erfindung kann eine der Schienen formschlüssig mit der Aufnahmeeinrichtung oder einem von diesem ausgehenden Element verbunden sein, wodurch sich der Vorteil ergibt, daß bei den gegenläufigen Längsbewegungen der Schienen eine Schrägstellung der Aufnahmeeinrichtung unterbleibt.

Die Aufnahmeeinrichtung selbst kann zumindest ein durch das Federelement in Richtung einer der Schienen vorgespanntes Element aufweisen, das zur Kraftübertragung auf die Schienen und damit deren Verspannung ein Hebelelement ist.

Nach einer Weiterbildung kann ein Druckelement wie Backe auf einen Steg einer der Schienen anliegen, wobei das Druckelement von einer Halterung ausgeht, die mit der anderen Schiene vorzugsweise formschlüssig verbunden ist.

Zum Vergrößern der den Durchschiebewiderstand beeinflussenden aufeinandergleitenden Flächen der Schienen ist vorgesehen, daß aufeinanderliegende Flächen der Schienen in deren Längsrichtung profiliert sind und formschlüssig ineinandergreifen. Dabei kann die Profilierung durch von der jeweiligen Fläche ausgehende Zähne gebildet sein, wobei die Zähne mit ihren Zahnflanken spielfrei aufeinanderliegen. Zusätzlich sollten Zahnkopf und Zahnfuß von ineinandergreifenden Zähnen zueinander beabstandet sein.

Eine weitere Ausführungsform sieht vor, daß zur Erzielung des Kraftschlußes der Schienenfuß der ersten Schienen in Form einer Backenschiene zwischen einem Bodenelement wie Bodenplatte und einem Zwischenelement und der Schienenfuß der anderen Schiene in Form einer Zunge zwischen dem Zwischenelement und einem Kopfelement festgeklemmt sind, wobei das Kopfelement und das Bodenelement zueinander verspannt sind. Gleichzeitig kann der Backenschienenfuß auf seiner der Zunge gegenüberliegenden Seite von einem von dem Bodenelement ausgehenden Klemmelement festklemmbar sein.

Zum Verspannen des Bodenelements zu dem Kopfelement können diese von einem Schraubelement durchsetzt sein, wobei das Schraubelement gegenüber dem oberen Element über ein Federelement wie Tellerfeder abgestützt ist, die von dem Schraubelement durchsetzt wird. Ferner kann zwischen dem Zwischenelement und dem Bodenelement ein weiteres Federelement angeordnet sein, wobei die von den Federelementen hervorgerufenen Federkräfte voneinander abweichen.

Dabei können der Zungenfuß zwischen dem Kopfelement und dem Zwischenelement mit einer Kraft F₁ und der Backenschienenfuß zwischen dem Zwischenelement und dem Bodenelement mit einer Kraft F₂ festklemmbar sein, wobei F₁ größer F₂, vorzugsweise 2 F₂ ≈ F₁ ist.

Der Backenschienenfuß ist seinerseits auf seiner der Zunge abgewandten Seite mit einer Kraft F₃ festklemmbar, wobei F₂ größer F₃, vorzugsweise in etwa 2 F₃ ≈ F₂ ist.

Nach einem weiteren Vorschlag kann der Zungenschienenfuß formschlüssig mit einer Bodenplatte verbunden sein, in der eine die Backenschiene abstützende und in Richtung des Zungenschienenfuß vorspannendes Federelement wie Tellerfeder angeordnet ist. Zum sicheren Verspannen kann dabei zwischen dem Zungenschienenfuß und der Bodenplatte eine zwischen Zungenschienenfußunterseite und Backenschienenfußoberseite sich erstreckende Klemmplatte angeordnet sein.

Auch sollten vorzugsweise Tellerfedern versetzt zur Mittelachse der Backenschiene in der Bodenplatte angeordnet sein, um beim Anziehen des Schraubelementes ein Kippen der Backenschiene bzw. der Zunge zu verhindern.

Durch die Verspannung zwischen Zunge und Backenschiene mittels der fußunterseitig auf die Backenschiene einwirkenden Tellerfeder ergibt sich des weiteren der Vorteil, daß die dynamische Masse reduziert wird.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von den Zeichnungen zu entnehmenden bevorzugten Ausführungsbeispielen.

Es zeigen:
Fig. 1 einen Querschnitt durch eine erste Ausführungsform eines Dehnungsstoßes,
Fig. 2 einen Schnitt entlang der Linie II-II in Fig. 1,
Fig. 3 einen Querschnitt durch eine zweite Ausführungsform eines Dehnungsstoßes,
Fig. 4 eine Draufsicht des Dehnungsstoßes nach Fig. 3,
Fig. 5 einen Querschnitt durch eine dritte Ausführungsform eines Dehnungsstoßes,
Fig. 6 einen Querschnitt durch eine vierte Ausführungsform eines Dehnungsstoßes,
Fig. 7 einen Querschnitt durch eine fünfte Ausführungsform eines Dehnungsstoßes,
Fig. 8 der Dehnungsstoß nach Fig. 7 in Draufsicht und
Fig. 9 eine sechste Ausführungsform eines Dehnungsstoßes.

In den Figuren, in denen grundsätzlich gleiche Elemente mit gleichen Bezugszeichen versehen sind, sind Schnittdarstellungen von verschiedenen Ausführungsformen von Dehnungsstößen dargestellt, bei denen erste und zweite Schienen, die nachstehend als Backenschienen und Zungen bezeichnet werden, kraftschlüssig derart miteinander verbunden sind, daß zwischen den Schienen eine Widerstandskraft F_{L} erzeugt wird, die eine Relativverschiebung der Schienen zueinander bei üblichen tageszeitlich bedingten Temperaturänderungen verhindert, jedoch eine solche Bewegung noch vor Erreichen der bei lückenlos verschweißten Gleisen im Sommer sich einstellenden maximalen Schienenlängsdruckkraft und im Winter sich einstellenden Schienenlängszugkraft ermöglicht. Dabei sollte durch den Kraftschluß ein Durchschiebewiderstand zwischen den aufeinanderliegenden Flächen der Schienen hervorgerufen werden, daß die Durchschiebekraft, also die Kraft, bei der eine Relativbewegung ermöglicht wird, in etwa 60 % bis 90 %, vorzugsweise jedoch in etwa 70 % der maximalen Schienenlängskraft entspricht.

Bestehen z.B. Zunge und Backenschiene aus einem UIC 60 Profil, so beträgt die maximale Schienenlängskraft 800 kN unter der Voraussetzung einer Verschweißtemperatur von 19° C, einer maximalen Schienentemperatur von 60° C und einer minimalen Schienentemperatur von -22° C. Somit sollte die Durchschubkraft etwa 560 kN betragen.

Die kraftschlüssige Verbindung zwischen den Schienen erfolgt durch ein Zusammenspannen dieser in Art einer "Schraubzwinge", wie anhand der nachfolgenden Beschreibung erläutert wird.

Ein in Fig. 1 dargestellter Schienenstoß (10) umfaßt eine Backenschiene (12) und eine fußseitig auf gleichem Niveau verlaufende und an dieser anliegende Zunge (14). Die aneinanderliegenden Flächen (16) und (18) weisen durch Zähne gebildete Verzahnungen auf, so daß sich eine Vergrößerung der aufeinanderliegenden Gleitflächen ergibt.

Die Backenschiene (12) wird mit der Zunge (14) über eine Aufnahmeeinrichtung oder Klemme (20) verspannt, die aus einem ersten winkelförmigen, einerseits an der Backenschiene (12) und andererseits sich unterhalb der Backenschiene (12) und der Weichenzunge sich erstreckenden winkelförmigen Teil (22) und aus einem eine bewegliche und sich an der Zunge (14) anlegende Backe (24) haltendes Teil (26) besteht, die gegeneinander vorzugsweise über eine Schraube (28) verstellbar sind.

Die sich an der Zunge (14) vorzugsweise flächig abstützende Backe (24) ist über zwei Tellerfederpakete (30), (32) gegenüber dem sich entlang der Zunge (14) erstreckenden Teil (26) der Klammer (20) abstützbar, um durch Anziehen der Schrauben (28) die Backenschiene (12) mit der Zunge (14) kraftschlüssig zu verbinden, also diese zu verspannen. Dabei kann der winkelförmige Abschnitt (22) der Klammer (20) über Stifte (34) formschlüssig mit der Backenschiene (12) verbunden werden, um eine Schrägstellung der Klammer (20) dann auszuschließen, wenn die Backenschiene (12) zu der Zunge (14) relativ verschiebbar ist.

Die nachfolgenden den Fig. 3 bis 9 zu entnehmenden Ausführungsbeispielen von Dehnungsstößen unterscheiden sich von dem Dehnungsstoß (10) der Fig. 1 und 2 dahingehend, daß die kraftschlüssige Verbindung der Schienen, also Backenschiene (36) und Zunge (38) nicht über aneinanderliegende Seitenflächen, sondern durch Verspannen der Schienenfüße, also des Backenschienenfußes (40) und des Zungenfußes (42) zueinander erfolgt, die in verschiedenen Ebenen abgestützt sind.

Beim Dehnungsstoß (44) gemäß der Fig. 3 und 4 ist die Backenschiene auf einer Bodenplatte (46) angeordnet, auf der eine Zwischenplatte angeordnet ist, die sich zwischen den übereinander und teilweise überlappenden Füßen (40), (42) der Backenschiene (36) und der Zunge (38) erstreckt und die Funktion einer Klemmplatte ausübt. Oberhalb der Zwischenplatte (48) verläuft eine Kopfplatte (50), die sich bis über den Zungenschienenfuß (42) erstreckt.

Um die Platten (46), (48), (50) gegeneinander und damit auch die Backenschiene (36) mit der Zunge (38) zu verspannen, werden die Platten (46), (48), (50) von zumindest einem Schraubelement (52) oder gleichwirkenden Element durchsetzt. Dabei ist das Schraubelement (52) gegenüber der Kopfplatte (52) über ein von dem Schraubelement (52) durchsetztes Tellerfederpaket (54) abgestützt. Ferner befindet sich ein zweites Tellerfederpaket (56), das ebenfalls von dem Schraubelement (52) durchsetzt wird, zwischen der Zwischenplatte (48) und der Bodenplatte (46).

Die Tellerfederpakete (54) und (56) sind unterschiedlich hoch, um unterschiedliche Federkräfte hervorzurufen, so daß infolgedessen beim Anziehen der Schraube (52) der Zungenschienenfuß (42) mit einer größeren Kraft F₁ zwischen der Kopfplatte (50) und der Zwischenplatte (48) festgeklemmt wird, als der Backenschienenfuß (40) zwischen der Zwischenplatte (48) und der Bodenplatte (46) (Kraft F₂). Vorzugsweise ist die durch das Verspannen auf dem Zungenschienenfuß einwirkende Normalkraft F₁ doppelt so groß wie die auf den Backenschienenfuß (40) unterhalb der Zunge (38) einwirkende Normalkraft F₂.

Auf der der Zunge (38) fernliegenden Seite (56) des Backenschienenfußes (40) stützt sich eine Klemmplatte (58) ab, die über ein Schraubelement (60) mit der Bodenplatte (46) verbunden ist, wobei zwischen dem Schraubelement (60) und der Klemmplatte (58) ein weiteres Tellerfederpaket (62) angeordnet ist. Die von der Klemmplatte auf den Backenschienenfuß (40) hervorgerufene Normalkraft F₃ sollte dabei etwa die Hälfte der auf die gegenüberliegende Seite des Schienenfußes (40) eingeleitete Normalkraft F₂ sein.

Der Fig. 5 ist ein Dehnungsstoß (64) zu entnehmen, bei dem entsprechend der Fig. 3 und 4 die Backenschiene (36) mit der Zunge (38) über deren Schienenfüße (40) und (42) verspannt wird. Dabei verläuft ebenfalls zwischen den Schienenfüßen (40) und (42) eine als Klemmplatte zu bezeichnende Zwischenplatte (66), die jedoch gegenüber der Bodenplatte (46) nicht über ein Tellerfederpaket abgestützt ist.

Vielmehr wird die das Verspannen von Zunge (38) und Backenschiene (36) bewirkende Kraft durch eine als L-Hebel ausgebildete und sich an der Oberseite des Zungenfußes (42) abstützende Kopfplatte (68) hervorgerufen, die im Ausführungsbeispiel über zwei Schraubelemente (70), (72) mit der Bodenplatte (46) verbunden ist. Dabei sind die Schraubelemente (70) und (72) über jeweils ein Tellerfederpaket (74) bzw. (76) gegenüber dem Hebel (68) abgestützt. Durch unterschiedliches Anziehen der Schrauben (70), (72) und/oder verschiedene Höhen bzw. Stärken der Tellerfedern (74) und (76) kann folglich die Zunge (38) im erforderlichen Umfang über die Klemmplatte (66) mit der Backenschiene (36) verspannt werden.

Sowohl die Zwischenplatte (66) als auch der Hebel (68) mit seinem vertikal verlaufenden kurzen Schenkel (78) erstrecken sich teilweise innerhalb der Bodenplatte (46), um eine Lagefixierung zu ermöglichen, ohne daß jedoch zum Verspannen der Elemente deren Beweglichkeit zueinander eingeschränkt wird.

Das Ausführungsbeispiel der Fig. 6 zeigt einen Dehnungsstoß (80), der grundsätzlich dem Dehnungsstoß (64) mit der Einschränkung entspricht, daß nicht eine Kopfplatte (82), sondern eine Bodenplatte (84) eine winkelförmige Geometrie besitzt. Die Kopfplatte (82) ist dabei einerseits an dem Zungenfuß (42) und andererseits auf dem vertikal und in Richtung der Kopfplatte (82) sich erstreckenden kurzen Schenkel (86) der Bodenplatte (84) abgestützt, um durch Anziehen eines von der Bodenplatte (84) ausgehenden und gegenüber der Kopfplatte (82) über ein Tellerfederpaket (88) abgestützten Schraubelements (90) die Zunge (38) gegenüber der Backenschiene (36) zu verspannen.

Bei den Ausführungsbeispielen der Fig. 3 bis 5 kann sich die Bodenplatte (46) und bei dem der Fig. 6 die Kopfplatte (82) bis zum gegenüberliegenden und entsprechend aufgebauten Dehnungsstoßes des Gleises erstrecken. Allerdings ist dies nicht zwingend erforderlich.

Um die dynamische Masse einer die Backenschiene (36) mit der Zunge (38) verspannenden "Schraubklemme" zu reduzieren, können folgende Maßnahmen vorgesehen sein.

Ein den Fig. 7 und 8 zu entnehmender Dehnungsstoß (92) weist eine Bodenplatte (94) auf, die über ein Schraubelement (96) formschlüssig mit der Zunge (38) verbunden ist. Hierzu durchsetzt die Schraube (96) den Zungenfuß (42). In der Bodenplatte (94) ist ein Tellerfederpaket (98) eingelassen, auf dem der Backenschienenfuß (40) abgestützt ist.

Zwischen Oberseite des Backenschienenfußes (40) und Unterseite des Zungenfußes (42) ist ein Keilelement (98) angeordnet, welches ebenfalls von dem Schraubelement (96) durchsetzt wird.

Auf der der Zunge (38) abgewandten Seite (56) des Backenschienenfußes (40) ist die Backenschiene (36) durch einen hochgezogenen Rand (102) der Bodenplatte (94) seitlich gesichert. Durch Anziehen des Schraubelementes (96) kann nunmehr über die Klemmplatte (100) die Zunge (38) gegenüber der Backenschiene (36) verspannt werden. Hierzu wirken die Zunge (38), die Klemmplatte (100) sowie die Backenschiene (36) als Einheit gegenüber dem Tellerfederpaket (98).

Um ein Kippen der Zunge (38) bzw. der Backenschiene (38) bei deren Verspannen, also Anziehen der Schraube (96) auszuschließen, ist das Tellerfederpaket (98) versetzt zur Mittelachse (104) der Backenschiene (36) angeordnet. Die Mittelachse (106) des Tellerfederpaketes schneidet die Weichenzunge (38).

Eine entsprechend versetzte Anordnung eines Tellerfederpaketes (108) eines Dehnungsstoßes (110) erübrigt sich beim Ausführungsbeispiel der Fig. 9, da der Backenschienenfuß (40) auf der der Zunge fernliegenden Seite (56) von einer Klemmplatte (114) verspannbar ist, die mittels eines von der Bodenplatte ausgehenden Schraubenelements (112) anziehbar ist. Ansonsten entspricht der Aufbau des Dehnungsstoßes (110) der Fig. 9 dem des Dehnungsstoßes (92) der Fig. 7 und 8.

## Patentansprüche

1. Dehnungsstoß (10, 44, 64, 80, 92, 110) eines Gleises, insbesondere bestimmt für eine Massivbrücke, umfassend eine erste Schiene (12, 36) wie Backenschiene und eine an dieser anliegende zweite Schiene (14, 38) wie Zunge, auf die temperaturbedingt Längszug- bzw. -druckkräfte einwirken, wobei die erste Schiene und die zweite Schiene durch Kraftschluss miteinander verbunden sind,
**dadurch gekennzeichnet,**
dass der Kraftschluss zwischen der ersten und der zweiten Schiene (12, 14, 36, 38) eine ein Verschieben in deren Längsrichtung unterbindende Widerstandskraft F_{L} erzeugt, die einerseits größer als die üblicherweise tageszeitbedingt auftretenden temperaturabhängigen Längszug- bzw. -druckkräfte und andererseits kleiner als die sich im Sommer bzw. Winter einstellende maximale Schienenlängsdruckkraft bzw. Schienenlängszugkraft ist.

2. Dehnungsstoß nach Anspruch 1,
**dadurch gekennzeichnet,**
daß die Widerstandskraft F_{L} in etwa das 0,4- bis 0,9fache der im Jahr temperaturbedingten maximal auftretenden Längszug- bzw. -druckkräfte beträgt.

3. Dehnungsstoß nach Anspruch 1 oder 2,
**dadurch gekennzeichnet,**
daß die erste und die zweite Schiene (36, 38) durch Verspannen ihrer Füße (40, 42) kraftschlüssig verbunden sind.

4. Dehnungsstoß nach zumindest einem der vorhergehenden Ansprüche,
**dadurch gekennzeichnet**,
daß zur Erzeugung des Kraftschlusses das erste und das zweite Gleis (36, 38) über eine Klemmanordnung (20, 46, 48, 50, 66, 78, 94, 96, 100, 54, 62, 74, 76, 88, 98, 108) gegeneinander verspannt sind.

5. Dehnungsstoß nach zumindest einem der vorhergehenden Ansprüche,
**dadurch gekennzeichnet**,
daß zur Erzeugung des Kraftschlusses zwischen den Schienenfüßen (40, 42) der ersten und der zweiten Schiene (36, 38) ein zumindest bereichsweise flächig an diesen anliegendes Klemmelement wie Klemmplatte (48, 66, 100) verläuft.

6. Dehnungsstoß nach zumindest einem der vorhergehenden Ansprüche,
**dadurch gekennzeichnet**,
daß die erste und die zweite Schiene (12, 14) über eine diese bereichsweise umgebende Aufnahme (20) gegeneinander verspannt sind.

7. Dehnungsstoß nach zumindest einem der vorhergehenden Ansprüche,
**dadurch gekennzeichnet**,
daß eine der Schienen (12) formschlüssig mit der die erste und die zweite Schiene (12, 14) kraftschlüssig verbindenden Aufnahme (20) verbunden ist.

8. Dehnungsstoß nach zumindest einem der vorhergehenden Ansprüche,
**dadurch gekennzeichnet**,
daß die Aufnahme (20) ein vorzugsweise formschlüssig mit einer der Schienen (12) verbundenes und sich unterhalb der Schienen (12, 14) erstreckendes Teil (22) und ein gegenüber diesem mittels eines Schraubelementes (28) verstellbares zweites Teil (26) umfaßt, von dem ein vorzugsweise über Tellerfedern (30, 32) abgestütztes und vorzugsweise flächig an der anderen Schiene (10, 14) sich abstützendes Element (24) ausgeht.

9. Dehnungsstoß nach zumindest einem der vorhergehenden Ansprüche,
**dadurch gekennzeichnet**,
daß das gegenüber der Aufnahme (20) über das Federelement wie Tellerfederpaket (30, 32) abgestützte Element wie Backe (24) am Steg der Schiene (14) anliegt.

10. Dehnungsstoß nach zumindest einem der vorhergehenden Ansprüche,
**dadurch gekennzeichnet**,
daß aufeinanderliegende Flächen (16, 18) der ersten und zweiten Schiene (12, 14) in deren Längsrichtung profiliert und formschlüssig ineinandergreifen, wobei vorzugsweise die Profilierung durch von der jeweiligen Fläche (16, 18) ausgehende Zähne gebildet ist, die vorzugsweise mit ihren Flankenflächen spielfrei aufeinanderliegen und/oder Zahnkopf und Zahnfuß von ineinandergreifenden Zähnen zueinander beabstandet sind.

11. Dehnungsstoß nach zumindest einem der vorhergehenden Ansprüche,
**dadurch gekennzeichnet**,
daß zur Erzielung des Kraftschlusses der Schienenfuß (40) der einen Schiene zwischen einem Bodenelement (46, 84) und einem Zwischenelement (48, 66) und der Schienenfuß (42) der anderen Schiene (38) zwischen dem Zwischenelement und einem Kopfelement (50, 68, 82) festgeklemmt sind, wobei das Kopfelement mit dem Bodenelement gegeneinander verspannbar sind.

12. Dehnungsstoß nach zumindest einem der vorhergehenden Ansprüche,
**dadurch gekennzeichnet**,
daß der Schienenfuß (56) der ersten Schiene (36) auf der seiner der zweiten Schiene (38) abgewandten Seite (56) von einem von dem Bodenelement (46) ausgehenden Klemmelement (58) festklemmbar ist.

13. Dehnungsstoß nach zumindest einem der vorhergehenden Ansprüche,
**dadurch gekennzeichnet**,
daß zum Verspannen des Bodenelementes (46, 84) gegenüber dem Kopfelement (50, 68, 82) diese von einem Schraubelement (52, 70, 72, 90) durchsetzt sind, welches gegenüber dem Kopfelement über ein Federelement wie Tellerfederpaket (54, 74, 76, 88) abgestützt ist und daß vorzugsweise zwischen dem Bodenelement (46) und dem Zwischenelement (48) ein weiteres Federelement wie Tellerfederpaket (56) verläuft, wobei die Federelemente (54, 56) vorzugsweise voneinander abweichende Federkräfte bzw. Federkennlinien aufweisen.

14. Dehnungsstoß nach zumindest einem der vorhergehenden Ansprüche,
**dadurch gekennzeichnet**,
daß auf dem zwischen dem Zwischenelement (48) und der Kopfplatte (50) festgeklemmten Schienenfuß (42) eine Normalkraft F₁ einwirkt, die von der auf den Schienenfuß (40) der anderen Schiene (36) einwirkenden Normalkraft F₂ abweicht, wobei insbesondere die auf den oberen Schienenfuß (42) einwirkende Normalkraft F₁ größer als die auf den unteren Schienenfuß (40) einwirkende Normalkraft F₂ ist, vorzugsweise 2 F₂ ≈ F₁.

15. Dehnungsstoß nach zumindest einem der vorhergehenden Ansprüche,
**dadurch gekennzeichnet**,
daß auf den unteren Schienenfuß (40) auf seiner der anderen Schiene (38) abgewandten Seite (56) eine Normalkraft F₃ einwirkt, die größer als die Normalkräfte F₂ auf der gegenüberliegenden Seite ist, wobei 2 F₃ ≈ F₂ ist.

16. Dehnungsstoß nach zumindest einem der vorhergehenden Ansprüche,
**dadurch gekennzeichnet**,
daß die eine Schiene (36) auf einem in einer Bodenplatte (94) vorhandenen wie eingelassenen Federelement (98) abgestützt ist, wobei das Bodenelement formschlüssig über ein Schraubelement (96) mit der zweiten Schiene (38) verbunden ist.

17. Dehnungsstoß nach zumindest einem der vorhergehenden Ansprüche,
**dadurch gekennzeichnet**,
daß zwischen der Schienenfußunterseite der zweiten Schiene (38) und der Schienenfußoberseite der ersten Schiene (36) eine von dem Schraubelement (96) durchsetzte Klemmplatte (100) angeordnet ist.

18. Dehnungsstoß nach zumindest einem der vorhergehenden Ansprüche,
**dadurch gekennzeichnet**,
daß das Federelement (98) wie Tellerfederpaket versetzt zur Mittelachse (104) der sich auf dem Federelement abstützenden ersten Schiene (36) verläuft.

## Claims

1. Expansion joint (10, 44, 64, 80, 92, 110) of a track, intended in particular for a solid bridge, comprising a first rail (12, 36), such as a stock rail, and a second rail (14, 38), such as a switch rail, lying against the first rail, on which longitudinal tensile or compressive forces act in accordance with the temperature, wherein the first rail and the second rail are connected together by frictional engagement, characterised in that the frictional engagement between the first and the second rail (12, 14, 36, 38) produces a resisting force F_{L} which prevents any displacement in the longitudinal direction thereof and which on the one hand is greater than the temperature-dependent longitudinal tensile or compressive forces usually occurring in accordance with the time of day and on the other is smaller than the maximum longitudinal compressive force or longitudinal tensile force on the rail arising during summer or winter.

2. Expansion joint according to claim 1,
characterised in that the resisting force F_{L} is approximately 0.4 to 0.9 times the maximum longitudinal tensile or compressive forces occurring in accordance with the temperature during the year.

3. Expansion joint according to claim 1 or 2,
characterised in that the first and the second rail (36, 38) are frictionally connected by securing their flanges (40, 42).

4. Expansion joint according to at least one of the preceding claims,
characterised in that, in order to produce the frictional engagement, the first and the second track (36, 38) are secured together via a clamping arrangement (20, 46, 48, 50, 66, 78, 94, 96, 100, 54, 62, 74, 76, 88, 98, 108).

5. Expansion joint according to at least one of the preceding claims,
characterised in that, in order to produce the frictional engagement, a clamping element, such as a clamping plate (48, 66, 100), extends between the flanges (40, 42) of the first and the second rail (36, 38), which element lies flatly against these flanges, at least in regions.

6. Expansion joint according to at least one of the preceding claims,
characterised in that the first and the second rail (12, 14) are secured together via a holder (20) surrounding these rails in regions.

7. Expansion joint according to at least one of the preceding claims,
characterised in that one (12) of the rails is positively connected to the holder (20), which frictionally connects the first and the second rail (12, 14).

8. Expansion joint according to at least one of the preceding claims,
characterised in that the holder (20) comprises a part (22), which is preferably positively connected to one (12) of the rails and extends below the rails (12, 14), and a second part (26), which can be adjusted with respect to the part (22) by means of a screw element (28) and from which an element (24) extends, which element is preferably supported via Belleville springs (30, 32) and flatly at the other rail (10, 14).

9. Expansion joint according to at least one of the preceding claims,
characterised in that the element, such as a jaw (24), which is supported with respect to the holder (20) via the spring element, such as a Belleville spring assembly (30, 32), lies against the web of the rail (14).

10. Expansion joint according to at least one of the preceding claims,
characterised in that adjoining faces (16, 18) of the first and the second rail (12, 14) mesh positively by way of profiles in their longitudinal direction, wherein the profile is preferably formed by teeth which extend from the respective face (16, 18) and which preferably adjoin one another with their flank faces free from play, and/or the tooth tip and the tooth base of meshing teeth are spaced apart.

11. Expansion joint according to at least one of the preceding claims,
characterised in that, in order to achieve the frictional engagement, the flange (40) of one rail is firmly clamped between a base element (46, 84) and an intermediate element (48, 66) and the flange (42) of the other rail (38) is firmly clamped between the intermediate element and a top element (50, 68, 82), wherein the top element can be secured together with the base element.

12. Expansion joint according to at least one of the preceding claims,
characterised in that the flange (56) of the first rail (36) can be firmly clamped on its side (56) which is distant from the second rail (38) by a clamping element (58) extending from the base element (46).

13. Expansion joint according to at least one of the preceding claims,
characterised in that, in order to secure the base element (46, 84) with respect to the top element (50, 68, 82), a screw element (52, 70, 72, 90) passes through these elements, which screw element is supported with respect to the top element via a spring element, such as a Belleville spring assembly (54, 74, 76, 88), and that a further spring element, such as a Belleville spring assembly (56), preferably extends between the base element (46) and the intermediate element (48), wherein the spring elements (54, 56) preferably have differing spring forces or spring characteristics.

14. Expansion joint according to at least one of the preceding claims,
characterised in that a normal force F₁ acts on the rail flange (42) firmly clamped between the intermediate element (48) and the top plate (50), which force differs from the normal force F₂ acting on the flange (40) of the other rail (36), wherein the normal force F₁ acting on the upper rail flange (42) is in particular greater than the normal force F₂ acting on the lower rail flange (40), preferably 2 F₂ ≈ F₁.

15. Expansion joint according to at least one of the preceding claims,
characterised in that a normal force F₃ acts on the lower rail flange (40) on its side (56) which is distant from the other rail (38), which force is greater than the normal forces F₂ on the opposite side, wherein 2 F₃ ≈ F₂.

16. Expansion joint according to at least one of the preceding claims,
characterised in that one rail (36) is supported on a spring element (98) provided in a base plate (94), for example flush-mounted, wherein the base element is positively connected to the second rail (38) via a screw element (96).

17. Expansion joint according to at least one of the preceding claims,
characterised in that a clamping plate (100), through which the screw element (96) passes, is disposed between the underside of the flange of the second rail (38) and the upper side of the flange of the first rail (36).

18. Expansion joint according to at least one of the preceding claims,
characterised in that the spring element (98), such as a Belleville spring assembly, is staggered with respect to the central axis (104) of the first rail (36) supported on the spring element.

## Revendications

1. Joint de dilatation (10, 44, 64, 80, 92, 110) d'une voie ferrée, en particulier conçue pour un pont massif, comprenant un premier rail (12, 36) telle qu'une contre-aiguille, et un deuxième rail (14, 38) appuyant sur celui-ci, tel qu'une lame d'aiguille, sur laquelle agissent des efforts de traction et/ou de compression longitudinaux imputables à la température, le premier rail et le deuxième rail étant reliés ensemble par une liaison à interaction de force,
caractérisé en ce que
la liaison à interaction de force entre le premier et le deuxième rail (12, 14, 36, 28) génère une force de résistance F_{L} empêchant tout déplacement dans sa direction longitudinale et qui est, d'une part, de valeur supérieure aux efforts de traction et/ou de compression longitudinale dépendant de la température, se produisant usuellement au cours de la journée, et, d'autre part, de valeur inférieure à la force de compression longitudinale du rail et/ou la force de traction longitudinale du rail maximale s'établissant en hiver et/ou en été.

2. Joint de dilatation selon la revendication 1,
caractérisé en ce que
la force de résistance F_{L} est environ de 0,4 à 0,9 fois de la valeur des efforts de traction et/ou de compression longitudinale maximaux se produisant dans l'année du fait des températures.

3. Joint de dilatation selon la revendication 1 ou 2,
caractérisé en ce que
le premier et le deuxième rail (36, 38) sont reliés ensemble avec interaction de force par un bridage de leurs semelles (40, 42).

4. Joint de dilatation selon au moins l'une des revendications précédentes,
caractérisé en ce que
pour générer la liaison à interaction de force, le premier et le deuxième rail (36, 38) sont serrés l'une contre l'autre par l'intermédiaire d'un dispositif de serrage (20, 46, 48, 50, 66, 78, 94, 96, 100, 54, 62, 74, 76, 88, 98, 108).

5. Joint de dilatation selon au moins l'une des revendications précédentes,
caractérisé en ce que
pour générer la liaison à interaction de force entre les semelles de rail (40, 42) du premier et du deuxième rail (36, 38), un élément de serrage, appuyant au moins par zones à plat sur ceux-ci, telle qu'une plaque de serrage (48, 66, 100) est prévu.

6. Joint de dilatation selon au moins l'une des revendications précédentes,
caractérisé en ce que
le premier et le deuxième rail (12, 14) sont bridés l'un contre l'autre par l'intermédiaire d'un organe de logement (20) entourant ces rails par zones.

7. Joint de dilatation selon au moins l'une des revendications précédentes,
caractérisé en ce que
l'un des rail (12) est relié par une liaison à ajustement de forme à l'organe de logement (20) reliant le premier et le deuxième rail (12, 14) par une liaison à interaction de force.

8. Joint de dilatation selon au moins l'une des revendications précédentes,
caractérisé en ce que
l'organe de logement (20) comprend une partie (22) reliée, de préférence, par une liaison à ajustement de forme à l'un des rails (12) et s'étendant au-dessous des rails (12, 14), et une deuxième partie (26), réglable par rapport à celle-ci (22) au moyen d'un élément à vis (28), dont part un élément (24) soutenu, de préférence, par l'intermédiaire de rondelles-ressorts (30, 32) et prenant appui de préférence sur toute la surface sur l'autre rail (10, 14).

9. Joint de dilatation selon au moins l'une des revendications précédentes,
caractérisé en ce que
l'élément soutenu par rapport à l'organe de logement (20) par l'intermédiaire de l'élément à ressorts tel que le paquet de rondelles-resssorts (30, 32) appuie, tel qu'une mâchoire (24), sur l'âme du rail (14).

10. Joint de dilatation selon au moins l'une des revendications précédentes,
caractérisé en ce que
des surfaces (16, 18), en appui sur l'une sur l'autre, du premier et du deuxième rail (12, 14) s'engagent l'une dans l'autre dans leur direction longitudinale par un effet de profilage et par une liaison avec ajustement de forme, où, de préférence, le profilage est constitué par des dents, partant de la surface (16, 18) respective et qui appuient l'une contre l'autre sans jeu, de préférence par leurs surfaces de flanc, et/ou la tête de dent et le pied de dent étant espacés l'un de l'autre par des dents s'engageant les unes dans les autres.

11. Joint de dilatation selon au moins l'une des revendications précédentes,
caractérisé en ce que
pour obtenir la liaison à interaction de force, le pied de rail (40) d'un premier rail est fixé par serrage, entre un élément de fond (46, 84) et un élément intermédiaire (48, 66), et le pied de rail (42) de l'autre rail (83) est fixé par serrage, entre l'élément intermédiaire et un élément de tête (50, 68, 82), l'élément de tête pouvant être serré l'un contre l'autre avec l'élément de fond.

12. Joint de dilatation selon au moins l'une des revendications précédentes,
caractérisé en ce que
le pied de rail (56) du premier rail (36) peut être bloqué par serrage sur la face (56) opposée au deuxième rail (38), par un élément de serrage (58) partant de l'élément de fond (46).

13. Joint de dilatation selon au moins l'une des revendications précédentes,
caractérisé en ce que
pour assurer le bridage de l'élément de fond (46, 84) par rapport à l'élément de tête (50, 68, 82), ceux-ci sont traversés par un élément de vissage (52, 70, 72, 90) qui prend appui par rapport à l'élément de tête, par l'intermédiaire d'un élément à ressort, tel qu'un paquet de ressorts disques (54, 74, 76, 88), et en ce que, de préférence entre l'élément de fond (46) et l'élément intermédiaire (48), s'étend un autre élément à ressorts tel qu'un paquet de rondelles-ressorts (56), les éléments à ressorts (54, 56) présentant de préférence des efforts élastiques ou des caractéristiques d'élasticité différentes les unes des autres.

14. Joint de dilatation selon au moins l'une des revendications précédentes,
caractérisé en ce que
sur le pied de rail (42), bloqué par serrage entre l'élément intermédiaire (48) et la plaque de tête (50), agit une force normale F₁ qui est d'une valeur différente de la force normale F₂ agissant sur le pied de rail (40) de l'autre rail (36), en particulier la force normale F₁ agissant sur le pied de rail supérieur (42) étant de valeur supérieure à la force normale F₂ agissant sur le pied de rail inférieur (40), de préférence selon 2 F₂ ≈ F₁.

15. Joint de dilatation selon l'une des revendications précédentes,
caractérisé en ce que
sur le pied de rail inférieur (40), sur la face (56) opposée à l'autre rail (38) agit une force normale F₃ de valeur supérieure à la force normale F2 agissant sur la face opposée, avec 2 F₃ ≈ F₂.

16. Joint de dilatation selon au moins l'une des revendications précédentes,
caractérisé en ce qu'
un premier rail (36) prend appui sur un élément à ressort (98) existant ainsi qu'inséré dans une plaque de fond (94), l'élément de fond étant relié par une liaison à ajustement de forme au deuxième rail (38) par l'intermédiaire d'un élément à vissage (96).

17. Joint de dilatation selon au moins l'une des revendications précédentes, caractérisé en ce qu'entre la face inférieure de pied de rail du deuxième rail (38) et la face supérieure de pied de rail du premier rail (36) est disposée une patte de serrage (100) traversée par l'élément à vissage (96).

18. Joint de dilatation selon au moins des revendications précédentes,
caractérisé en ce que
l'élément à ressort (98), tel qu'un paquet de ressorts-disques, s'étend de façon décalée par rapport à l'axe (104) du premier rail (36) prenant appui sur l'élément à ressorts.
